# EUROPÄISCHE PATENTSCHRIFT

(11) **EP 0 627 514 B1**
(45) Veröffentlichungstag und Bekanntmachung des Hinweises auf die Patenterteilung: **17.09.1997**
(21) Anmeldenummer: 94107171.4
(22) Anmeldetag: 07.05.1994
(51) Int. Cl.: D03D 25/00, D03D 13/00, D03D 15/00, E04F 13/04

(54) **Gewebe zur Verstärkung bzw. Armierung von Flächengebilden**
Flat structures' reinforcing or armouring fabric
Tissu pour le renforcement ou l'armature de structures planes

(30) Priorität: 19.05.1993 DE 9307660 U; 08.10.1993 DE 4334305
(43) Veröffentlichungstag der Anmeldung: 07.12.1994
(73) Patentinhaber: SYNTEEN GEWEBE TECHNIK GMBH, D-79771 Klettgau-Erzingen (DE)
(72) Erfinder: Lagemann, Bernd, D-79761 Waldshut/Tienen 1 (DE); Wisniewski, Peter, D-79771 Klettgau/Erzingen (DE); Mathias, Friedrich, D-79771 Klettgau/Erzingen (DE)
(74) Vertreter: Weiss, Peter, Dr. rer.nat.

(56) Entgegenhaltungen:
- EP-A- 0 402 099
- FR-A- 2 339 488
- GB-A- 2 249 050
- DATABASE WPI Week 9012, Derwent Publications Ltd., London, GB; AN 90-088577 & JP-A-57 165 250 (TOSHIBA) 12. Oktober 1982

## Beschreibung

Die Erfindung betrifft ein Gewebe zur Verstärkung bzw. Armierung von Flächengebilden, insbesondere von Putzschichtaufbauten oder dergleichen, bestehend aus nebeneinander verlegten, einlagigen Geweberahmen, wobei bei jeder Gewebebahn Kettfäden und Schußfäden ein Grundgewebe und einen anschließenden Kantenbereich ausbilden.

Zur Verstärkung bzw. Armierung von Flächengebilden werden Gittergewebe in vielfältiger Form und Ausführung verwendet. Dies geschieht vor allem im Hoch- und Tiefbau oder beim Straßenbau. Auch zur Verfestigung von beispielsweise Hängen an Straßen werden derartige Gewebe verwendet. Dabei sollen im vorliegenden Fall unter Gewebe alle Flächengebilde verstanden werden, die durch Weben, Stricken, Wirken, Rascheln od. dgl. hergestellt werden, oder als Gelege, Vlies usw. vorliegen.

Das Verlegen dieser Gewebe geschieht in Bahnen, wobei entweder die Gewebe sich überlappen oder aber auf Stoß gelegt sind. Das Überlappen hat den Nachteil, daß hierdurch ein Wulst im Überlappungsbereich entsteht, der sich in vielen Fällen störend auswirkt. Beispielsweise in einem Putzschichtaufbau wird beim Überlappen eine wirksame Maschenöffnungsweite zum Einbetten in den Putz nicht gewährleistet. An der Überlappungsstelle entsteht ein Wulst, der es nur schwer zuläßt, eine aufgebrachte Putzschicht zu nivellieren. Ferner erhöht sich durch die dickere Putzschicht auch der Verbrauch an Putzmaterial. Dies gilt auch dann, wenn die Wulstbildung durch Stufenbildung, wie in der GB-A 2 249 050 für mehrlagige Gewebe gezeigt, minimiert wird.

Werden derartige Gewebe beispielsweise als Panzergewebe in einen Putzschichtaufbau eingelegt, so geschieht dies in der Regel auf Stoß. Damit an den Stössen eine Übertragung einer Rißbildung in die Putzschicht verhindert wird, werden deshalb diese Panzergewebe ganzflächig noch zusätzlich mit einem feinen Gittergewebe überdeckt. Hierdurch entsteht ein Putzschichtaufbau mit höherer Schlagfestigkeit, der einen Schutz vor Beschädigungen bildet, wie beispielsweise im Sockelbereich von Gebäuden, in Eingangshallen von Kaufhäusern, Supermärkten, Schulen od. dgl.. Das zusätzliche feine Gittergewebe macht hier den Putzschichtaufbau wesentlich aufwendiger.

Aufgabe der vorliegenden Erfindung ist es, ein Gewebe der o.g. Art zu schaffen, welches nach wie vor in Bahnen verlegt werden kann, nach dem Verlegen aber eine ausreichende Widerstandsfähigkeit ohne Wulst im Überlappungsbereich b.z.w. ohne zusätzliches feines Gittergewebe gegen mechanische Einwirkungen besitzt.

Zur Lösung dieser Aufgabe führt, daß die Kantenbereiche zweier benachbarter Gewebebahnen verdünnt sind und sich in einem Überlappungsbereich überlappen.

Es wird somit bewußt bei diesen Gewebebahnen ein Kantenbereich ausgebildet, der allein für sich gesehen, möglicherweise nicht die ausreichende Widerstandsfähigkeit gegen mechanische Einwirkungen besitzen würde. Beim Verlegen derartiger Gewebebahnen werden sich jedoch die Kantenbereiche zweier benachbarter Bahnen überlappen, so daß sich die Kantenbereiche wieder so addieren, daß die ausreichende Widerstandsfähigkeit gegeben ist. Durch das Verdünnen ist jedoch der Kantenbereich so dünn gehalten, daß bei einer Addition die Dicke des ganzen Bereiches nicht oder nur unwesentlich höher ist, als diejenige des Grundgewebes.

Vorteilhafterweise werden die Kantenbereiche auf der Oberseite des Gewebes markiert, was beim Verlegen hilfreich ist. Der Abstand der Markierungen entspricht den Fadenteilungen. Die Markierungen müssen die Überlappung auf Lücke gewährleisten.

Das Verdünnen des Kantenbereiches kann auf verschiedene Art und Weise erfolgen. Zum einen ist daran gedacht, für die im Kantenbereich verwendeten Kettfäden mit einem geringeren Querschnitt zu wählen.

Eine andere Möglichkeit besteht vor allem dann, wenn für das Grundgewebe Fadenbündel als Kett- bzw. Schußfäden verwendet werden. Im Kantenbereich werden hier die Fadenbündel aufgelöst, so daß im Kantenbereich nur noch wenig oder nur ein Faden als Kett- bzw. Schußfaden vorhanden ist. Das Auflösen kann beispielsweise dadurch geschehen, daß bei einem Schußfaden dessen Länge begrenzt ist. Dies bietet sich vor allem dann an, wenn der Schußeintrag mit Luft erfolgt, wie bei den Luftdüsenwebmaschinen. Der Schußfaden könnte aber auch im Kantenbereich abgeschnitten werden, d.h., der Schuß flottiert im Kantenbereich. Für die Kettfäden im Kantenbereich ist die Verdünnung insofern einfacher, als hier anstelle von zwei, drei oder mehr Fäden, wie beim Grundgewebe nur ein oder zwei Fäden gewählt werden.

Um den Kantenbereich zusätzlich zu verstärken, ist es auch möglich, im Kantenbereich Fäden bzw. Fadenbündel aus einem anderen Werkstoff zu wählen, der im Gegensatz zu den Fäden des Grundgewebes eine höhere Widerstandsfestigkeit besitzt. Besteht beispielsweise das Grundgewebe aus Polyesterfäden so können für den Kantenbereich Aramidfäden, Stahlfäden od. dgl. Anwendung finden. Hier sind viele Möglichkeiten offengelassen und sollen von der vorliegenden Erfindung umfaßt sein.

Der Vorteil der vorliegenden Erfindung besteht somit darin, daß durch die Verdünnung des Kantenbereiches ein Überlappungsbereich zwischen zwei benachbarten Bahnen entsteht, der sowohl den Arbeitsaufwand als auch den Materialeinsetz erheblich reduziert und eine kostengünstige Alternative zu herkömmlichen Verfahren darstellt. Der Überlappungsbereich kann in seiner Konstruktion (Bindungstechnik), seinem Materialeinsatz und Mischungen (Rohstoff/Garne) sowie seiner Breite den entsprechenden Anforderungen angepaßt werden. Durch eine exakt bemessene Ausdünnung der Fadenbündel im Kantenbereich in Längs- und/oder in Querrichtung des Gewebes sowie in einer vorher festgelegten Breite wird die gewünschte Ausbildung des Überlappungsbereiches erreicht.

Es wird in der Praxis nicht zu umgehen sein, daß das Gewebe zumindest in seinem Kantenbereich stabilisiert wird. Die Stabilisierung verhindert ein Verrutschen der Fäden zueinander und erfolgt in der Regel durch Kunststoff, Stärke, Kleber od. dgl.. Die Stabilisierung muß so gewählt werden, daß ein anschließendes Einbringen in das Flächengebilde möglich ist. Beim Einbringen in Putzschichtaufbauten muß deshalb die Stabilisierung so erfolgen, daß dabei keine Delaminationserscheinungen zwischen Gewebe und aufgebrachtem Putz entstehen. Die Stabilisierung muß deshalb mineralischen oder kunststoffgebundenen Putzen angepaßt sein. Dies geschieht durch Modifikation der Stabilisierung.

Wird ein derartiges Gewebe in einem Putzschichtaufbau verwendet, so ist durch die Ueberlappung eine Rißbildung verhindert, ohne daß ein zweites Gewebe aufgelegt werden muß. Stoßstellen sind keine mehr vorhanden.

Ein erfindungsgemäßes Gewebe kann im übrigen auch dadurch hergestellt werden, daß zuerst eine Gewebebahn mit einer verdünnten Breite des gewünschten Gewebes hergestellt wird. Ein erfindungsgemäß verdünnter Bereich befindet sich dann nicht nur im Kantenbereich dieser Gewebebahn, sondern auch im Bereich der Breite des gewünschten Gewebes. Nach Herstellung dieser Gewebebahn kann dann die Gewebebahn in der Breite des gewünschten Gewebes längs geschnitten werden, so daß ein sich in der Gewebebahn befindlicher verdünnter Bereich durchgeschnitten wird. Hierdurch werden wieder Gewebe gebildet, deren Kantenbereich bevorzugt beidseits verdünnt ist.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine perspektivische Ansicht eines Putzschichtaufbaus nach dem Stand der Technik;
Figur 2 eine Draufsicht auf ein erfindungsgemäßes Gewebe zur Verstärkung bzw. Armierung von Putzschichten;
Figur 3 einen Ausschnitt aus zwei sich überlappenden Geweben zur Verstärkung bzw. Armierung von Putzschichten.

Bei einem herkömmlichen Putzschichtaufbau 1 auf einem Mauerwerk 2 wird auf eine Isolierschicht 3, beispielsweise aus Styroporplatten, ein Panzergewebe 4 aufgelegt. Auf die Isolierschicht 3 wird ein Grundputz 7 aufgetragen und in diesem Grundputz 7 ein Panzergewebe verlegt. Dabei besteht das Panzergewebe 4 aus nebenenander auf Stoß 5 verlegten Gewebebahnen 4a und 4b. Das Panzergewebe 4 wird anschließend von einem feinen Gittergewebe 6 ganzflächig überdeckt, welches insbesondere auch den Stoß 5 überbrückt.

Auf das Gittergewebe 6 erfolgt der Auftrag einer weiteren Grundputzschicht 8, die danach von einem Sichtputz 9 überdeckt wird.

Ein erfindungsgemäßes Panzergewebe 10 besteht gemäß Figur 2 aus einem Grundgewebe 11 und einem Kantenbereich 12. Dieser Kantenbereich 12 bildet ein Ueberlappungsbereich, der so ausgestaltet ist, daß sich zwei benachbarte Panzergewebebahnen in diesen Kantenbereich 12 überlappen können, ohne daß hierdurch ein störender Wulst entsteht.

Überlicherweise bestehen sowohl Schußfäden 13 wie auch Kettfäden 14 aus Fadenbündeln oder dicken Fäden. Im Grundgewebe 11 bleiben diese Fadenbündel erhalten. Im Kantenbereich 12 hingegen werden sowohl die Schußfäden als auch die Kettfäden etwa um die Hälfte verdünnt, was zum einen dadurch geschehen kann, daß dünnere Kettfäden gewählt werden oder zum zweiten, daß weniger Fäden für den Schußfaden und den Kettfaden verwendet werden. Dies kann soweit gehen, daß im Kantenbereich 12, wie in Figur 2 gezeigt, nur noch ein Schußfaden 13a und ein Kettfaden 14a angeordnet sind.

In Figur 3 ist dann ein Ueberlappungsbereich 15 zwischen zwei Panzergewebebahnen 10a und 10b angedeutet. Es ist erkennbar, daß dieser Ueberlappungsbereich 15 mit dem Grundgewebe 11 übereinstimmt und kaum aufträgt.

## Patentansprüche

1. Gewebe zur Verstärkung bzw. Armierung von Flächengebilden, insbesondere von Putzschichtaufbauten (1) od. dgl., bestehend aus nebeneinander verlegten, einlagigen Gewebebahnen (10a, 10b), wobei bei jeder Gewebebahn (10a,10b) Kettfäden (14) und Schußfäden (13) ein Grundgewebe (11) und einen anschließenden Kantenbereich (12) ausbilden,
dadurch gekennzeichnet,
daß die Kantenbereiche (12) zweier benachbarten Gewebebahnen (10a,10b) verdünnt sind und sich in einen Überlappungsbereich (15) überlappen.

2. Gewebe nach Anspruch 1, dadurch gekennzeichnet, daß der Kantenbereich (12) etwa auf die Hälfte des Grundgewebes (11) verdünnt ist.

3. Gewebe nach Anspruch 1 oder 2, dadurch gekennzeichnet, daß das Verdünnen durch eine Auswahl von dünneren Fäden (13, 14) für den Kantenbereich (12) erfolgt.

4. Gewebe nach einem der Ansprüche 1 bis 3, dadurch gekennzeichnet, daß das Verdünnen durch Weglassen von Fäden im Kantenbereich (12) erfolgt.

5. Gewebe nach wenigstens einem der Ansprüche 1 bis 4, dadurch gekennzeichnet, daß für den Kantenbereich (12) ein Faden oder Fadenbündel aus einem anderen Werkstoff als im Grundgewebe (11) eingesetzt ist.

6. Gewebe nach wenigstens einem der Ansprüche 1 bis 5, dadurch gekennzeichnet, daß die Kett- und Schußfäden (14, 13) zumindest im Kantenbereich (12) stabilisiert sind.

7. Gewebe nach Anspruch 6, dadurch gekennzeichent, daß die Stabilisierung mit Kunststoff, Stärke, Kleber od. dgl. erfolgt.

8. Gewebe nach Anspruch 7, dadurch gekennzeichnet, daß die Stabilisierung an den Stoff des Flächengebildes (1) angepaßt ist.

## Claims

1. Fabric for strengthening or respectively reinforcing flat-shaped articles, more especially coating layer structures (1) or the like, comprising one-layered fabric webs (10a, 10b) laid next to one another, warp threads (14) and weft threads (13) forming for each fabric web (10a, 10b) a basic fabric (11) and an associated edge region (12), characterised in that the edge regions (12) of two adjacent fabric webs (10a, 10b) are thinned and overlap one another in an overlapping region (15).

2. Fabric according to claim 1, characterised in that the edge region (12) is thinned to approximately half of the basic fabric (11).

3. Fabric according to claim 1 or 2, characterised in that the thinning is effected by selecting thinner threads (13, 14) for the edge region (12).

4. Fabric according to one of claims 1 to 3, characterised in that the thinning is effected by omitting threads in the edge region (12).

5. Fabric according to at least one of claims 1 to 4, characterised in that a thread or bundle of threads, formed from a different material from that used in the basic fabric (11), is used for the edge region (12).

6. Fabric according to at least one of claims 1 to 5, characterised in that the warp and weft threads (14, 13) are stabilised, at least in the edge region (12).

7. Fabric according to claim 6, characterised in that the stabilising is effected with plastics material, starch, adhesive or the like.

8. Fabric according to claim 7, characterised in that the stabilising is adapted to the material of the flat-shaped article (1).

## Revendications

1. Tissu pour renforcer ou armer des structures planes notamment des réalisations de couches d'enduit (1) ou analogues, composé de bandes de tissu (10a, 10b) à une couche, juxtaposées, et pour chaque bande de tissu (10a, 10b), on réalise un tissu de base (11) avec des fils de trame (13) et des fils de chaîne (14) et une zone de bord (12),
caractérisé en ce que
les zones de bord (12) de deux nappes de tissu (10a, 10b) voisines sont amincies et se chevauchent dans une zone de chevauchement (15).

2. Tissu selon la revendication 1,
caractérisé en ce que
la zone de bord (12) est amincie sensiblement à la moitié de l'épaisseur du tissu de base (11).

3. Tissu selon la revendication 1 ou 2,
caractérisé en ce qu'
on amincit par un choix de fils plus minces (13, 14) pour la zone de bord (12).

4. Tissu selon l'une des revendications 1 à 3,
caractérisé en ce qu'
on amincit en supprimant des fils dans la zone de bord (12).

5. Tissu selon au moins l'une des revendications 1 à 4,
caractérisé en ce que
pour la zone de bord (12), on utilise un fil ou un faisceau de fils en une matière différente que celle du tissu de base (11).

6. Tissu selon au moins l'une des revendications 1 à 5,
caractérisé en ce que
les fils de trame ou de chaîne (13, 14) sont stabilisés au moins dans la zone de bord (12).

7. Tissu selon la revendication 6,
caractérisé en ce qu'
on stabilise avec de la matière plastique, de l'amidon, de la colle ou matières analogues.

8. Tissu selon la revendication 7,
caractérisé en ce que
la stabilisation est adaptée à la matière de la structure plane (1).
